# FASCICULE DE BREVET EUROPEEN

(11) **EP 0 446 107 B1**
(45) Date de publication et mention de la délivrance du brevet: **01.05.1996**
(21) Numéro de dépôt: 91400557.4
(22) Date de dépôt: 28.02.1991
(51) Int. Cl.: H01P 1/387

(54) **Système de transmission d'énergie électrique, aux hyperfréquences, à effet gyromagnétique, tel que circulateur, isolateur ou filtre**
Übertragungssystem für elektrische Energie, im Mikrowellenbereich, mit kreismagnetischem Effekt, wie ein Zirkulator, Isolator oder Filter
Transmission system for electrical energy, in the microwave field, with gyromagnetic effect, such as a circulator, isolator or filter

(30) Priorité: 09.03.1990 FR 9003056
(43) Date de publication de la demande: 11.09.1991
(73) Titulaire: TEKELEC AIRTRONIC, F-92310 Sèvres (FR)
(72) Inventeur: Desmarest, Patrick, F-75008 Paris (FR)
(74) Mandataire: Berger, Helmut

(56) Documents cités:
- DE-A- 2 607 844
- GB-A- 1 512 605
- US-A- 3 289 112
- US-A- 3 490 053
- US-A- 3 510 804
- US-A- 3 922 620
- NTZ NACHRICHTECHNISCHE ZEITSCHRIFT. vol. 22, no. 3, mars 1969, BERLIN DE pages 160 - 161; B.WIESER: "Resonanzrichtungsleitung mit konzentrierten Bauelementen für 230 MHz"
- PATENT ABSTRACTS OF JAPAN vol. 10, no. 197 (E-418)(2253) 10 juillet 1986 & JP-A-61 39703

## Description

L'invention concerne un système de transmission d'énergie électrique, aux hyperfréquences, à effet gyromagnétique, tel que circulateur, isolateur ou filtre, du type décrit dans le préambule de la revendication 1.

Un système de ce type est connu par le document DE-A-2 607 844.

On sait que les limites d'utilisation des systèmes de transmission de ce type sont imposées par la fréquence de résonance naturelle du gyrateur, c'est-à-dire par la fréquence déterminée par des capacités parasites inhérentes à la configuration des éléments constitutifs et de la structure de l'ensemble. Une deuxième limite apparaît lorsqu'on désire faire transiter de la puissance au travers du système. D'une manière générale, la puissance transmise est proportionnelle au diamètre de la pastille gyromagnétique utilisée et inversement proportionnelle aux pertes de transmission. Or, l'augmentation des dimensions du dispositif gyrateur augmente la capacité parasite et s'accompagne ainsi d'une réduction de la fréquence de résonance naturelle. On sait en outre que les pertes de transmission peuvent être minimisées par un choix approprié des paramètres magnétiques appropriés ainsi d'un coefficient de couplage optimum, c'est-à-dire voisin de 1. Un tel coefficient de couplage s'obtient en augmentant le nombre de brins conducteurs qui constitue l'inductance. Or l'augmentation du nombre des brins entraîne à nouveau une augmentation de la capacité parasite et par conséquent une réduction de la fréquence de résonance naturelle.

Le système selon le document DE-A-2 607 844 ne donne ni ne suggère une solution à ce problème.

La présente invention a pour objectif de proposer un système de transmission du type énoncé plus haut, qui permet au moins de diminuer fortement cette capacité parasite de façon à augmenter la fréquence naturelle et que les autres paramètres du système tels que les dimensions géométriques du dispositif gyrateur, le nombre de brins conducteurs des inductances et le coefficient de couplage puissent être choisis de façon avantageuse sans que cela soit préjudiciable à la fréquence de résonance naturelle.

Pour atteindre ce but, un système de transmission selon l'invention comprend les caractéristiques énoncées dans la partie caractérisante de la revendication 1.

Par le document US N° 349953 est déjà connu un circulateur comportant au milieu entre les deux disques gyromagnétiques et l'ensemble de conducteurs, de part et d'autre de celui-ci, empilés l'un sur l'autre, un disque diélectrique et un disque de feuilles métalliques. Les disques diélectriques sont réalisés sous forme de disques d'une faible épaisseur déterminés pour permettre l'adaptation de l'impédance d'entrée à la valeur de la résistance de la charge. A cette fin, il convient de réduire l'épaisseur des disques.

En raison de ce but fondamentalement différent de celui visé par l'invention et du fait que les disques diélectriques doivent avoir une faible épaisseur, ce qui est contraire à l'invention, l'objet du document US-A-349953 se distingue fondamentalement de l'invention.

D'autres caractéristiques avantageuses de l'invention sont décrites dans les revendications dépendantes.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant plusieurs modes de réalisation de l'invention et dans lesquels.

La figure 1 est une vue en perspective et éclatée d'un système de transmission d'énergie diélectrique selon la présente invention.

La figure 2 est une vue en coupe selon un plan vertical passant par la ligne II-II de la figure 1, à l'état assemblé et à plus grande échelle.

La figure 3 est une vue en perspective et éclatée d'un premier mode de réalisation du dispositif gyrateur 1 selon la figure 1.

La figure 4 est une vue en perspective et éclatée d'un deuxième mode de réalisation du dispositif gyrateur 1 de la figure 1.

La figure 5 est un troisième mode de réalisation du dispositif gyrateur selon la figure 1.

Les figures 6 et 7 représentent des courbes définissant la relation respectivement entre la fréquence limite d'une part et la puissance admissible et d'autre part, le diamètre de la pastille gyromagnétique.

En se reportant aux figures 1 et 2, on constate qu'un système de transmission d'énergie électrique, aux hyperfréquences, à effet gyromagnétique comporte essentiellement un dispositif gyrateur 1 susceptible d'être monté sur une plaquette à circuit imprimé 2 disposé entre des platines supérieure et inférieure respectivement 3 et 4 en métal ou un alliage non magnétique, par exemple en aluminium, chacune pourvue d'un perçage central 5 destiné à recevoir une pièce polaire 7 par exemple en acier et un aimant 8. Une plaque de fermeture magnétique supérieure 10 et une plaque de fermeture magnétique inférieure 11 sont disposées respectivement sur les surfaces extérieures libres des aimants supérieur et inférieur 8. L'ensemble est entouré d'une ceinture 12 se composant de plusieurs éléments 13, 14, 15 et reliant magnétiquement les plaques de fermeture supérieure et inférieure 10 et 11 pour fermer le circuit magnétique. La ceinture comporte trois connecteurs 16 qui sont fixés à trois côtés des platines 3 et 4 à l'état assemblé du système.

La plaquette à circuit imprimé 2 présente dans son centre un évidement 17 adapté pour recevoir le dispositif gyrateur 1. La plaquette 2 porte sur sa surface supérieure un motif de bandes et de zones électriquement conductrices, à savoir trois bandes sensiblement radiales 19 qui s'étendent du bord de l'évidement 17 jusqu'au bord de la plaquette et sont destinées à être électriquement reliées chacune au conducteur 18 (figure 2) d'un des connecteurs 16, et trois zones 20 qui sont électriquement isolées en 21 des bandes 19 et sont destinées à être en contact électrique avec la platine supérieure 3 qui prend appui sur chaque zone 20 par un picot 22 et constitue une électrode de masse.

Il est à noter que chaque bande 19 est en général relié au conducteur 18 correspondant par l'intermédiaire d'un réseau d'adaptation non représenté et comportant des cellules de type LC, de façon connue en soi.

En se reportant aux figures 3 à 5, on décrira ci-après trois modes de réalisation d'un dispositif gyrateur 1 selon la présente invention.

Selon un premier mode de réalisation, représenté à la figure 3, le dispositif gyrateur 1 comporte une configuration de trois inductances 23, 24, 25 chacune comportant deux brins conducteurs 27, 28 disposés dans un même plan qui sont parallèles et reliés à leurs extrémités indiquées en 29 et 30. Ces extrémités sont réalisées sous forme de pattes de raccordement électrique dont l'une, par exemple la patte 29 est reliée à l'une des zones de masse 20 du circuit imprimé sur la plaquette 2 et du dispositif gyrateur tandis que l'autre patte portant la référence 30 sera reliée électriquement à l'une des bandes conductrices 19 du circuit imprimé. Ces inductances 23 à 25 peuvent être réalisées en tout métal conducteur approprié et présentent une structure auto-porteuse. Les inductances sont isolées électriquement les unes des autres par interposition d'un isolant approprié. Les inductances sont arrangées de façon à être angulairement décalées de 120°.

Deux disques 32, 33, de forme circulaire dans l'exemple représenté, en un matériau électriquement isolant et d'une faible permittivité sont disposés de part et d'autre de la configuration des trois inductances 23 à 25. Ces disques pourraient être des disques en Téflon ou en une matière diélectrique telle que de la céramique. Sur chaque disque 32, 33 est posé un disque respectivement 34, 35 en un matériau gyromagnétique, tel que du matériau ferrite. La face externe de chaque disque gyromagnétique est donc, à l'état assemblé du système, au contact d'un plan métallique pouvant être relié ou non à la masse du système. Comme il ressort de la figure 1, les différentes pattes de raccordement 29, 30 font radialement saillie de l'ensemble formé par l'empilement des disques 32 à 35 sur la configuration centrale des inductances 24, 25, pour pouvoir être électriquement reliées au circuit imprimé de la plaquette 2.

La figure 4 montre un mode de réalisation du dispositif gyrateur 1 dans lequel la couche isolante, de faible permittivité est formée par quatre disques ou plaquettes de plus faible épaisseur 37 à 40 qui sont empilés entre les disques gyromagnétiques supérieur et inférieur 34, 35. Les trois inductances 23 à 25 sont disposées chacune entre deux disques isolants voisins, en étant angulairement décalés de 120°, comme le montre la figure 3. Dans ce mode de réalisation chaque inductance comporte dix brins parallèles. Chaque inductance peut être réalisée de façon à présenter une structure auto-porteuse ou être posée, sous forme d'un circuit imprimé sur une surface d'un des disques 37 à 40, en prévoyant bien entendu un support pour les pattes de raccordement 29, 30. Dans ce mode de réalisation, les disques 37 à 40 sont avantageusement réalisés en un matériau diélectrique tel que de la céramique.

Dans le mode de réalisation selon la figure 5 la couche isolante de faible permittivité est formée par sept disques 42 à 48 qui sont empilés entre les disques gyromagnétiques 34, 35 en prenant en sandwich entre eux les inductances. Dans ce mode de réalisation chaque inductance est divisée en deux moitiés qui, dans l'ensemble du gyrateur sont juxtaposées et électriquement reliées en parallèle. Par exemple l'inductance 23 des figures 3 et 4 est maintenant formée par les deux demi-inductances 23a et 23b, interposées respectivement entre les disques 43, 44 et 46, 47, c'est-à-dire entre deux paires de disques différentes. De la même manière les inductances 24 et 25 sont formées respectivement par les demi-inductances 24a, 24b et 25a, 25b et disposées entre deux paires de disques différentes, comme cela ressort de la figure 5.

On décrira ci-après le fonctionnement d'un système selon la présente invention, qui vient d'être décrit à titre d'exemple en se reportant aux figures.

La structure générale d'un tel système de transmission est connue en soi et n'a donc pas besoin d'être décrite plus en détail. Les disques en un matériau gyromagnétique 34, 35 sont plongés dans le champ magnétique statique engendré par les aimants 8, comme il ressort clairement des figures 1 et 2. Le circuit magnétique se ferme par les plaquettes de fermeture supérieure 10 et inférieure 11 et la ceinture 12. Par l'intermédiaire des connecteurs 16, on applique au matériau gyromagnétique un champ hyperfréquence perpendiculaire, la longueur d'onde de ce champ étant très grande devant la longueur des axes des disques gyromagnétiques, de sorte que le champ soit uniforme dans le volume de ceux-ci.

L'interposition d'une couche isolante, de faible permittivité entre la configuration des inductances et chaque disque en matériau gyromagnétique permet de réduire considérablement, la capacité parasite due aux dimensions des bandes conductrices, des inductances et de leur nombre de brins et de l'épaisseur du matériau gyromagnétique. La forte réduction de cette capacité parasite permet d'augmenter la fréquence de résonance naturelle du système gyrateur qui est donnée par l'équation :$\text{F = [2π(} {\text{3}}_{̲} {\text{L}}_{\text{o}} {\text{.C' µ}}_{\text{eff}} {\text{)]}}^{\text{-1/2}}$ où Lₒ est la valeur pour la valeur d'une inductance pour une perméabilité µ_{eff} = 1 et C' la somme des capacités parasites.

Il devient ainsi évident qu'on peut augmenter la fréquence naturelle, c'est-à-dire du fonctionnement du dispositif gyrateur 1 en diminuant la capacité parasite C'. Cette fréquence de fonctionnement constitue la fréquence limite du système. En effet, la fréquence à laquelle sera accordée le système est déterminée par la mise en parallèle sur chaque entrée ou accès du dispositif gyrateur 1 d'une capacité (non représentée) et la bande passante relative ainsi que la résistance peuvent être modifiées au moyen de cellules du type LC insérées à l'entrée du dispositif gyrateur.

En disposant la couche isolante de faible permettivité, sous forme d'un ou de plusieurs disques, entre les deux disques tyromagnétiques 34, 35 du dispositif 1, on introduit une capacité C" qui peut s'écrire sous la forme :$\text{C" = εo . εr .} \frac{\text{S}}{\text{e}}$ où εo, εr, e et S désignent respectivement la permittivité du vide, la permittivité relative de l'isolant, l'épaisseur et la surface de la couche isolante.

Cette capacité C" peut être supposée être en série avec la capacité parasite C' et en choisissant un εr le plus faible possible et une épaisseur la plus grande possible, la capacité introduite C' prend une valeur tellement faible que la capacité totale se trouve fortement diminuée. A titre d'exemple, le produit protégé par la marque Téflon présente un εr = 2. Concernant l'épaisseur de la couche isolante, dans le mode de réalisationo selon la figure 5, chaque disque de Téflon pourrait avoir une épaisseur de 0,1 mm, ce qui donne une épaisseur totale de l'isolant de 0,7 mm. De façon générale, l'épaisseur maximale est fonction de l'épaisseur des disques gyromagnétiques et est déterminée, grossièrement, par le terme${\text{E}}_{\text{max}} \text{=} \frac{\text{2} \text{H}}{\text{3}}$ O% H est l'épaisseur du disque gyromagnétique.

Il s'est avéré que la fréquence limite F d'un gyrateur selon l'invention est multipliée par √K par rapport à un gyrateur classique si K est le coefficient par lequel la capacité parasite a été diminuée en prévoyant les couches isolantes de faible permittivité, comme cela vient d'être décrit.

L'adjonction de l'isolant de faible permittivité et d'épaisseur relativement élevée de 1 à plusieurs dizièmes de millimètres permet également d'augmenter les dimensions des disques de matériau gyromagnétique et le nombre de brins constituant les inductances et d'améliorer ainsi le coefficient de couplage. La puissance admissible peut être multipliée par deux ou trois compte tenu de la résistance thermique plus faible, des surfaces d'échange thermique plus grande et d'une meilleure répartition de l'énergie à l'intérieur du matériau gyromagnétique. Grâce aux mesures qui viennent d'être indiquées, on peut diminuer les pertes et augmenter la bande de fréquence relative.

Les figures 6 et 7 qui montrent respectivement la fréquence limite F (en MHz) et la puissance admissible Pa (en Watts), en fonction du diamètre D du disque en matériau gyromagnétique,tel que du matériau ferrite, (en cm) confirment ce qui vient d'être dit. Dans chaque figure, la courbe A donne les valeurs d'un système typique de la technique classique, tandis que la courbe B donne les valeurs qui ont été mesurées, dans les mêmes conditions que pour la courbe A, d'un système selon l'invention, c'est-à-dire comportant un isolant de faible permittivité et d'une épaisseur élevée entre la configuration des inductances et les disques de ferrite gyromagnétique.

Il s'est en outre avéré que les bandes de fréquence passantes relatives d'un système selon l'invention peuvent avoir une largeur qui est deux fois celle d'un système connu dans la zone de basse fréquence de 30 MHz.

Les améliorations qui viennent d'être énoncées peuvent s'appliquer sur divers types de systèmes, en particulier tous ceux qui nécessitent un couplage réciproque ou non, tel que des circulateurs, isolateurs et filtres.

Les techniques de mise en oeuvre de l'invention peuvent être diverses. La couche ajoutée pour réduire la capacité parasite peut être un isolant du type adhésif ou non, un diélectrique tel que de la céramique de faible permittivité, ou analogue. Les circuits imprimés peuvent être simples ou double face ou du type multicouche. La forme des pastilles en matériau gyromagnétique peut avoir toute autre forme appropriée connue. Il est de même en ce qui concerne la couche isolante 8 et les inductances. Le nombre des pastilles et des couches isolantes peut varier. L'invention est également applicable à une structure de système utilisant qu'une seule pastille gyromagnétique sur laquelle sera posée la configuration des inductances, avec interposition pour la courbe A, d'un système selon l'invention, c'est-à-dire comportant un isolant de faible permittivité et d'une épaisseur élevée entre la configuration des inductances et les disques de ferrite gyromagnétique.

Il s'est en outre avéré que les bandes de fréquence passantes relatives d'un système selon l'invention peuvent avoir une largeur qui est deux fois celle d'un système connu dans la zone de basse fréquence de 30 MHz.

Les améliorations qui viennent d'être énoncées peuvent s'appliquer sur divers types de systèmes, en particulier tous ceux qui nécessitent un couplage réciproque ou non, tel que des circulateurs, isolateurs et filtres.

Les techniques de mise en oeuvre de l'invention peuvent être diverses. La couche ajoutée pour réduire la capacité parasite peut être un isolant du type adhésif ou non, un diélectrique tel que de la céramique de faible permittivité, ou analogue. Les circuits imprimés peuvent être simples ou double face ou du type multicouche. La forme des pastilles en matériau gyromagnétique peut avoir toute autre forme appropriée connue. Il est de même en ce qui concerne la couche isolante 8 et les inductances. Le nombre des pastilles et des couches isolantes peut varier. L'invention est également applicable à une structure de système utilisant qu'une seule pastille gyromagnétique sur laquelle sera posée la configuration des inductances, avec interposition d'au moins une couche isolante de faible permittivité. Bien entendu, le nombre des raccords d'accès peut être différent et varier entre deux et un nombre plus élevé.

## Revendications

1. Système de transmission d'énergie électrique, aux hyperfréquences, à effet gyromagnétique, tel que circulateur, isolateur ou filtre, comprenant un dispositif gyrateur (1) qui comporte au moins une pastille avantageusement en forme d'un disque, en un matériau gyromagnétique tel que du matériau ferrite, dont une face est mise à un potentiel de référence, et un dispositif d'au moins deux inductances d'accord (23 à 25) isolées électriquement l'une de l'autre, disposées sur l'autre face de la pastille et dont une extrémité est mise à la masse du dispositif gyrateur (1) tandis que l'autre est reliée à une borne d'entrée du système de transmission, le dispositif gyrateur (1) étant soumis à un champ magnétostatique homogène d'excitation du gyrateur, caractérisé en ce qu'un disque en un matériau électriquement isolant et de faible permittivité est interposé au moins entre le dispositif d'inductances et le disque en matériau gyromagnétique correspondant, ce disque, d'une épaisseur prédéterminée, constituant en tant que moyen capacitif monté en série avec les capacités parasites du dispositif gyrateur un moyen d'augmentation de la fréquence de résonance naturelle du dispositif gyrateur (1) par augmentation de son épaisseur et la diminution de sa permittivité relative.

2. Système selon la revendication 1, caractérisé en ce que l'épaisseur totale de la matière de disque isolant précité dépend de l'épaisseur du disque gyromagnétique et est déterminé approximativement par le terme${\text{E}}_{\text{max}} \text{=} \frac{\text{2} \text{H}}{\text{3}}$ où H est l'épaisseur du disque gyromagnétique et E_{maX} l'épaisseur maximale totale des moyens de couche isolante.

3. Système selon l'une des revendications 1 ou 2, comportant deux pastilles (34, 35) en matériau gyromagnétique de part et d'autre du dispositif des réseaux des inductances (23 à 25), caractérisé en ce qu'un disque (32, 33) en un matériau électriquement isolant de faible permittivité est interposé entre le dispositif d'inductances (23 à 25) et chaque pastille gyromagnétique (34, 35).

4. Système selon la revendication 3, comprenant trois inductances (23 à 25) angulairement décalées de 120° les unes par rapport aux autres, caractérisé en ce qu'un disque électriquement isolant et de faible permittivité précitée (38, 39) est interposé entre l'inductance centrale (25) et chacune des autres inductances (23, 24).

5. Système selon la revendication 4, caractérisé en ce que les inductances (23 à 25) sont empilées et réalisées sous forme d'éléments de circuit plat et formées par deux parties montées électriquement parallèles et chaque partie d'inductance est disposée dans un plan différent dans l'empilement et en ce qu'un disque précité en un matériau électriquement isolant de faible permittivité (43 à 47) est disposé entre deux parties d'inductances juxtaposées.

6. Système selon l'une des revendications 3 à 5, caractérisé qu'en ce qu'une inductance (23 à 25) ou partie d'inductance (23a, 23b à 25a, 25b) est réalisée sous forme d'un circuit imprimé sur une face d'une plaquette isolante (37 à 40 ; 42 à 48).

7. Système selon l'une des revendications 1 à 6, caractérisé en ce qu'une inductance (23 à 25) comporte un certain nombre de brins conducteurs, avantageusement compris entre 2 et 10.

8. Système selon l'une des revendications précédentes, caractérisé en ce qu'il comprend trois inductances angulairement décalées de 120°.

9. Système selon l'une des revendications précédentes, caractérisé en ce que l'épaisseur totale des disques isolants est de l'ordre de 0,7 mm pour un isolant ayant une permittivité relative de l'ordre de 2 tel que du Téflon.

## Patentansprüche

1. System zur Übertragung elektrischer Energie im Hyperfrequenzbereich, mit gyromagnetischem Effekt, wie ein Zirkulator, Isolator oder Filter, mit einer Gyratorvorrichtung (1), die wenigstens ein Chip vorzugsweise in Form einer Scheibe aus gyromagnetischem Stoff wie Ferritstoff besitzt, dessen eine Fläche an ein Bezugspotential gelegt ist, und mit einer Vorrichtung von wenigstens zwei Abstimminduktivitäten (23 bis 25), die voneinander elektrisch isoliert sind und auf der anderen Fläche des Chips aufgebracht sind und deren eines Ende an die Masse der Gyratorvorrichtung (1) gelegt ist, während das andere Ende mit einer Eingangsklemme des Übertragungssystems verbunden ist, wobei die Gyratorvorrichtung (1) einem homogenen magnetostatischen Feld zu Erregung des Gyrators ausgesetzt ist, dadurch gekennzeichnet, dass eine Scheibe aus elektrisch isolierendem Stoff mit geringer Permittivität zwischen wenigstens der Induktivitätenvorrichtung und der entsprechenden Scheibe aus gyromagnetischem Stoff eingesetzt ist, wobei diese Scheibe vorbestimmter Dicke als kapazitives Mittel, das mit den Streukapazitäten der Gyratorvorrichtung in Reihe geschaltet ist, ein Mittel zur Erhöhung der natürlichen Resonanzfrequenz der Gyratorvorrichtung (1) durch Vergrösserung seiner Dicke und Verringerung seiner relativen Permittivität bildet.

2. System nach Anspruch 1, dadurch gekennzeichnet, dass die Gesamtdicke des vorgenannten isolierenden Scheibenstoffes von der Dicke der gyromagnetischen Scheibe abhängt und annäherungsweise durch den Ausdruck bestimmt wird${\text{E}}_{\text{max}} \text{=} \frac{\text{2H}}{\text{3}}$ in dem H die Dicke der gyromagnetischen Scheibe und Eₘₐₓ die maximale Gesamtdicke der Isolierschichtmittel darstellen.

3. System nach einem der Ansprüche 1 oder 2, mit zwei Chips (34, 35) aus gyromagnetischem Stoff auf beiden Seiten der Vorrichtung der Induktivitätennetze (23 bis 25), dadurch gekennzeichnet, dass eine Scheibe (32, 33) aus elektrisch isolierendem Stoff geringer Permittivität zwischen der Induktivitätenvorrichtung (23 bis 25) und jedem gyromagnetischem Chip (34, 35) eingesetzt ist.

4. System nach Anspruch 3, mit drei Induktivitäten (23 bis 25), die winkelmässig um 120° gegeneinander versetzt sind, dadurch gekennzeichnet, dass eine vorgenannte elektrisch isolierende Scheibe geringer Permittivität (38, 39) zwischen der zentralen Induktivität (25) und jeder anderen Induktivität (23, 24) eingesetzt ist.

5. System nach Anspruch 4, dadurch gekennzeichnet, dass die Induktivitäten (23 bis 25) übereinander gestapelt und in Form flacher Schaltkreiselemente, die von zwei zueinander parallelen Teilen gebildet werden, ausgebildet sind, und jede Induktivitätsteil in einer anderen Ebene in dem Stapel angeordnet ist, und dass eine vorgenannte Scheibe aus elektrisch isolierendem Stoff geringer Permittivität (43 bis 47) zwischen zwei nebeneinander angeordneten Induktivitätsteilen angeordnet ist.

6. System nach einem der Ansprüche 3 bis 5, dadurch gekennzeichnet, dass eine Induktivität (23 bis 25) oder ein Induktivitätsteil (23a, 23b bis 25a, 25b) in Form eines auf einer Seite eines isolierenden Plättchens (37 bis 40 ; 42 bis 48) gedruckten Schaltkreises ausgebildet ist.

7. System nach einem der Ansprüche 1 bis 6, dadurch gekennzeichnet, dass eine Induktivität (23 bis 25) eine gewisse Anzahl von Leiterelementen, vorteilhafterweise zwischen 2 bis 10, besitzt.

8. System nach einem der vorgenannten Ansprüche, dadurch gekennzeichnet, dass es drei winkelmässig gegeneinander um 120° versetzte Induktivitäten besitzt.

9. System nach einem der vorgehenden Ansprüche, dadurch gekennzeichnet, dass die Gesamtdicke der isolierenden Scheiben in der Grössenordnung von 0,7 mm bei einem Isolator mit einer relativen Permittivität wie Teflon in der Grössenordnung von 2 liegt.

## Claims

1. Electric power transmission system for hyperfrequencies with a gyromagnetic effect such as a circulator, isolator or filter, comprising a gyrator device (1) including at least one advantageously disk-shaped chip made from gyromagnetic material such as ferrite material, one side of which being coupled to a reference potential, and a device of at least two tuning inductors (23 to 25) electrically insulated from one another and arranged on the other face of said chip and at least one end thereof is coupled to the ground of the gyrator device (1) whereas the other end is coupled to the depend input terminal of the transmission system, the gyrator device (1) being subjected to a homogeneous magnetostatic field for activating the gyrator, characterized in that a disk from an electrically insulating material of a small permittivity is mounted at least between the inductor device and the corresponding gyromagnetic material disk, said disk having a predetermined thickness forming as capacitor means mounted in series with the interference capacities of the gyrator device a means for increasing the natural resonance frequency of the gyrator device (1) by increase of its thickness and reduction of its relative permittivity.

2. System according to claim 1, characterized in that the overall thickness of the said insulating disk material depends from the thickness of the gyromagnetic device and is approximately determined by the terms${\text{E}}_{\text{max}} \text{=} \frac{\text{2H}}{\text{3}}$ where H is the thickness of the gyromagnetic disk and Eₘₐₓ is the overall maximum thickness of the insulating layer means.

3. System according to any of claims 1 or 2, comprising two chips (34, 35) made from a gyromagnetic material on both sides of the device of the inductor set (23 to 25), characterized in that a chip (32, 33) from an electrically insulating material of small permittivity is provided between the inductor device (23 to 25) and each gyromagnetic chip (34, 35).

4. System according to claim 3, comprising three inductors (23 to 25) angularly espaced by 120° from each other, characterized in that an electrically insulating disk of small permittivity (38, 39) is mounted between the central inductor (25) and each of the other inductors (23, 24).

5. System according to claim 4, characterized in that the inductors (23 to 25) are stacked and realised as flat circuit elements formed by two portions mounted electrically in parallel relationship with one another and each inductor portion is located in a different plane in the stack and that a said disk of small permittivity electrically insulating material (43 to 47) is placed between two juxtaposed inductor portions.

6. System according to any of claims 3 to 5, characterized in that one inductor (23 to 25) or inductor portion (23a, 23b to 25a, 25b) is realised as printed circuit on one face of an insulating plate (37 to 40 ; 42 to 48).

7. System according to any of claims 1 to 6, characterized in that an inductor (23 to 25) comprises a certain number of conducting elements, advantageously between 2 and 10.

8. System according to any of the foregoing claims, characterized in that it comprises three inductors angularly shifted by 120°.

9. System according to any of the foregoing claims, characterized in that the total thickness of the insulating disks is about 0,7 mm for an isolator having a relative permittivity of about 2, such as Téflon.
